# EUROPÄISCHE PATENTSCHRIFT

(11) **EP 2 664 393 B1**
(45) Veröffentlichungstag und Bekanntmachung des Hinweises auf die Patenterteilung: **08.06.2016**
(21) Anmeldenummer: 13165122.6
(22) Anmeldetag: 24.04.2013
(51) Int. Cl.: B21D 39/03

(54) **Verfahren zum Clinchen von einem duktilen Bauteil mit zwei nicht-duktilen Bauteilen**
Method for clinching of a ductile part with two non-ductile components
Procédé de rivetage d'un composant ductile avec deux composants non ductiles

(30) Priorität: 16.05.2012 DE 102012208163
(43) Veröffentlichungstag der Anmeldung: 20.11.2013
(73) Patentinhaber: Bayerische Motoren Werke Aktiengesellschaft, 80809 München (DE)
(72) Erfinder: Gschneidinger, Rainer, 94563 Otzing (DE); Kiefer, Manuel, 85088 Vohburg (DE)

(56) Entgegenhaltungen:
- EP-A2- 0 155 618
- DE-A1- 10 329 447
- DE-C1- 19 720 867
- US-A1- 2010 088 881

## Beschreibung

Die vorliegende Erfindung betrifft ein Verfahren zum Clinchen von drei Bauteilen mittels einer Clinchvorrichtung, aufweisend einen Setzstempel und eine Matrize, die einen Amboss mit einer Aussparung, in die der Setzstempel eingeführt werden kann, aufweist, wobei das stempelseitige Bauteil ein duktiles Material und das mittlere sowie das matrizenseitige Bauteil ein nicht-duktiles Material aufweisen, wobei das mittlere Bauteil und das matrizenseitige Bauteil jeweils ein Vorloch aufweisen, wobei das Vorloch des mittleren Bauteils mindestens so groß wie das Vorloch des matrizenseitigen Bauteils ist und die Aussparung der Matrize größer als das Vorloch des matrizenseitigen Bauteils ist.

Das Aneinanderfügen von zwei gleichartigen Bauteilen ist vielfach bekannt. Dies kann auf verschiedenste Art und Weise, beispielsweise durch Kleben, Schweißen, Verschrauben oder Nieten, erfolgen. Schwieriger ist das dauerhafte Verbinden von Bauteilen aus unterschiedlichen Materialien, insbesondere von duktilen Bauteilen mit nicht-duktilen Bauteilen.

Aktuell werden sogenannte Mischbauverbindungen aus Stahl oder Alu und WU-Stahl oder Faserverbundwerkstoffen, insbesondere Faserverbundkunststoffen (FVK), mithilfe von Strukturklebstoffen oder Hilfsfügeelementen, wie beispielsweise Nieten oder Schrauben, dauerfest miteinander verbunden. Nachteilig hierbei sind die Elementekosten der Hilfsfügeelemente, beispielsweise von Halbhohlstanznieten, Blindnieten, Vollstanznieten, Klebstoffen, Schrauben, etc.. Des Weiteren weisen diese Hilfsfügeelemente teilweise ein nicht geringes Gewicht auf, so dass der Fügeverbund durch die Hilfsfügeelemente ein höheres Gesamtgewicht erhält, als ohne die Fügehilfselemente. Ein Fügehilfselement kann ferner die Korrosionsanfälligkeit der Verbindung erhöhen, da zum Beispiel bei einer Verbindung von Aluminium und Kohlenfaserkunststoff (CFK) ein Stahl-Niet eingebracht wird und somit die elektrochemische Spannungsreihe erweitert wird. Das heißt, zu den zwei bereits vorhandenen Fügepartnern wird nachteiligerweise noch ein dritter Werkstoff, insbesondere metallischer Werkstoff, eingebracht.

Ein bekanntes Fügeverfahren, das ohne Fügehilfselemente auskommt, ist das "Clinchen", was auch als "Durchsetzfügen" bezeichnet wird. Aus dem Stand der Technik sind eine Vielzahl von Vorrichtungen und Verfahren zum Clinchen von Bauteilen, insbesondere von Blechen, bekannt.

Bei einer Vielzahl von Clinchvorrichtungen ist eine Matrize mit einer Kavität vorgesehen, die mit einer Stempelvorrichtung zusammenwirkt, durch welche beispielsweise Material von zwei zu verbindenden Blechteilen an der Clinchstelle in die Kavität verdrängt wird. Aktuell wird im Stand der Technik nur in 2-Blech Verbund geclincht. Herkömmliches Clinchen von Bauteilen aus nicht-duktilen Material ist nicht möglich.

Aufgrund des immer bedeutender werdenden Mischbaus werden neue Wege in der kalten Fügetechnik gesucht. Derzeit kann aber bei den bekannten Clinchverfahren keine Verbindung eines Bauteils aus Stahl oder Alu mit einem Bauteil aus kohlenstofffaserverstärktem Kunststoff (CFK), glasfaserverstärktem Kunststoff (GFK) oder hochfester Stahl, wie beispielsweise HC1000W, gefügt werden. Kohlenstofffaserverstärkter Kunststoff ist sehr korrosionsanfällig wenn er mit unedleren Materialien, wie Stahl oder Alu, und zusätzlich in Verbindung mit korrosiven Medien, wie Luft oder Wasser, kommt.

Aus der DE 197 20 867 C1 ist ein Verfahren zum Verbinden eines mit einer Montage- oder Verbindungsöffnung versehenen Bauteils mit einem Trägerelement eines Kraftfahrzeugs bekannt. Hierbei wird ein Trägerelement mit einer Topfprägung verwendet, die durch eine Bohrung des Bauteils schiebbar und mittels einer Sollumformstelle umformbar ist.

Die DE 103 29 447 A1 zeigt ein Fügeverfahren zum Verbinden von überlappend angeordneten Fügeteilen. Zunächst werden zwei Bauteile zwischen einem Niederhalter und einer Matrize eingespannt. Durch Herabsenken eines Stempels wird Material des stempelseitigen Bauteils zum Matrizenseitigen Bauteil derart verdrängt, dass diesen das Matrizenseitige Bauteil durchdringt und dabei eine Stanzöffnung in dem Matrizenseitigen Bauteil erzeugt. Durch Verfahren von Matrize und einem Amboss wird das ausgestanzte Material des matrizenseitigen Bauteils entfernt und eine Hinterschneidung des verdrängten Materials des Stempelseitigen Bauteils am Matrizenseitigen Bauteil geformt.

Die EP 0 155 618 A2 beschreibt eine Durchsetzfügevorrichtung zum Verbinden von zwei Blechen. Die Durchsetzfügevorrichtung weist einen Stempel sowie eine Matrize mit einem in eine Perforation eines Blechs translatorisch beweglichen Amboss auf.

Diese Verfahren haben den Nachteil, dass zum Verbinden von Trägerelement und Bauteil eine Vielzahl von Arbeitsschritten sowie aufwändige Vorrichtungen erforderlich sind.

Es ist daher Aufgabe der vorliegenden Erfindung, ein Verfahren zum Clinchen eines duktilen Bauteils mit zwei nicht-duktilen Bauteilen zu schaffen, dass auf eine einfache und kostengünstige Art und Weise eine dauerhaft feste Verbindung der Bauteile ermöglicht, insbesondere eine Beschädigung beziehungsweise eine Zerstörung der nicht-duktilen Bauteile vermeidet.

Voranstehende Aufgabe wird gelöst durch ein Verfahren zum Clinchen eines duktilen Bauteils mit zwei nicht-duktilen Bauteilen mit den Merkmalen gemäß Anspruch 1. Weitere Merkmale und Details der Erfindung ergeben sich aus den Unteransprüchen, der Beschreibung und den Zeichnungen.

Die Aufgabe der Erfindung wird durch ein Verfahren zum Clinchen von drei Bauteilen mittels einer Clinchvorrichtung, aufweisend einen Setzstempel und eine Matrize, die einen Amboss mit einer Aussparung, in die der Setzstempel eingeführt werden kann, aufweist, gelöst. Das stempelseitige Bauteil weist ein duktiles Material und das mittlere Bauteil sowie das matrizenseitige Bauteil weisen ein nicht-duktiles Material auf. Ferner weisen das mittlere Bauteil und das matrizenseitige Bauteil jeweils ein Vorloch auf, wobei das Vorloch des mittleren Bauteils mindestens so groß ist wie das Vorloch des matrizenseitigen Bauteils und die Aussparung der Matrize größer als das Vorloch des matrizenseitigen Bauteils ist. Das Verfahren ist durch folgende Verfahrensschritte gekennzeichnet:
- das mittlere Bauteil und das untere matrizenseitige Bauteil werden derart aneinandergelegt, dass die Vorlöcher der Bauteile fluchtend zueinander angeordnet sind,
- der Setzstempel der Vorrichtung wird in Richtung der Aussparung des Amboss bewegt und zieht dabei einen Bereich des stempelseitigen Bauteils durch die Vorlöcher des mittleren Bauteils und des matrizenseitigen Bauteils in die Aussparung bis der mitgezogene Bereich durch den Setzstempel an eine Anschlagfläche in der Aussparung der Matrize gepresst wird und die der Matrize zugewandte Seite des matrizenseitigen Bauteils von einem Teil des mitgezogenen Bereichs des stempelseitigen Bauteils aufgrund des Anpressens an die eine Anschlagfläche hinterschnitten wird.

Das stempelseitige Bauteil, welches aus einem duktilen Material, wie beispielsweise Stahl oder Aluminium ausgebildet ist, wird mittels des Setzstempels, der auch als Fügestempel bezeichnet werden kann, durch die beiden Vorlöcher des mittleren Bauteils und des matrizenseitigen Bauteils, welche beide aus einem nicht-duktilen Material, insbesondere jeweils aus einem Faserverbundwerkstoff, ausgebildet sind, gedrückt. Durch den Setzstempel und die Matrizenform ergibt sich bei dem Verfahren eine Hinterschneidung beziehungsweise Verstemmung eines Teils des duktilen Materials des stempelseitigen Bauteils hinter das matrizenseitige Bauteil und somit eine hohe Verbindungsfestigkeit. Das mittlere Bauteil in der Zwischenlage zwischen dem stempelseitigen Bauteil und dem matrizenseitigen Bauteil wird bei dem Verfahren zwischen die beiden äußeren Bauteile, das heißt sandwichartig, geklemmt. In der Aussparung der Matrize ist eine Anschlagfläche vorgesehen, gegen die das mitgezogene Material des duktilen Bauteils gepresst wird. Die Anschlagfläche ist versetzt zu der Anlagefläche des Amboss angeordnet, an die das matrizenseitige Bauteil während des Clinchvorgangs angelegt wird. Die Anschlagfläche kann der Boden der Aussparung sein.

Das mittlere Bauteil und das matrizenseitige Bauteil weisen jeweils ein Vorloch auf. Das Vorloch des mittleren Bauteils ist dabei mindestens so groß wie das Vorloch des matrizenseitigen Bauteils und die Aussparung der Matrize ist größer als das Vorloch des matrizenseitigen Bauteils. Dadurch, dass das Vorloch des mittleren Bauteils mindestens so groß wie das Vorloch des matrizenseitigen Bauteils ist, ist gewährleistet, dass der Setzstempel der Clinchvorrichtung sicher durch das Vorloch des mittleren Bauteils geführt werden kann. Die Aussparung der Matrize ist größer als das Vorloch des matrizenseitigen Bauteils damit der durch den Setzstempel hindurchgezogene Bereich des stempelseitigen Bauteils das matrizenseitige Bauteil hinterfließen kann. Hierdurch wird neben dem Kraftschluss auch ein Formschluss zwischen den Bauteilen erreicht, wobei das mittlere Bauteil zwischen den beiden äußeren Bauteilen verklemmt wird.

Das Vorloch des mittleren Bauteils, das heißt des mittellagigen Fügepartners, kann mit einer großen Toleranz gefertigt werden, da die Clinchvorrichtung, das heißt die Setzstempel/Matrizenbewegung, das stempelseitige und das matrizenseitige Bauteil, das heißt die ober- und unterlagigen Fügepartner, zueinander zieht.

Durch ein derartiges Clinchverfahren können ein duktiles Bauteil und zwei nichtduktile Bauteile einfach miteinander verclincht werden. Insbesondere kann durch ein derartiges Clinchverfahren ein duktiles Bauteil, beispielsweise ein Bauteil aus Stahl oder Aluminium, mit zwei nicht-duktilen Bauteilen, insbesondere Bauteilen aus hochfestem Stahl oder Faserverbundwerkstoffen, insbesondere Faserverbundkunststoffen, wie kohlenstofffaserverstärktem oder glasfaserverstärktem Kunststoff, miteinander verclincht werden. Das heißt, durch ein derartiges Verfahren können drei Bauteile, von denen ein Bauteil aus einem duktilen Material ausgebildet ist, welches stempelseitig angeordnet wird, und zwei weitere Bauteile, die jeweils aus einem nicht-duktilen Material ausgebildet sind, einfach miteinander verclincht werden, ohne dass die Bauteile aus den nicht-duktilen Materialien beschädigt werden. Bei dem erfindungsgemäßen Verfahren sind keine Fügehilfselemente, wie Schrauben oder Nieten, erforderlich. Das Clinchverfahren stellt eine günstige kalte Verbindungsart dar, um verschiedenste Materialkombinationen miteinander zu verbinden.

Die Anschlagfläche entspricht vorteilhafterweise der Größe und Form der Kontaktfläche des Setzstempels, wobei die Kontaktfläche des Setzstempels die der Matrize zugewandte Stirnseite des Setzstempels ist.

Bevorzugt sind die Aussparung des Amboss der Matrize und die Vorlöcher des mittleren Bauteils und des matrizenseitigen Bauteils kreiszylinderförmig ausgebildet und der Durchmesser des Vorlochs des mittleren Bauteils ist mindestens einen Millimeter größer als der Durchmesser der Aussparung. Durch die kreiszylinderförmige Ausbildung der zuvor genannten Elemente ist gewährleistet, dass das durch die Vorlöcher hindurchgezogene Material des stempelseitigen Bauteils das matrizenseitige Bauteil gleichmäßig, insbesondere umlaufend, hinterfließt. Hierdurch kann ein besonders sicherer Formschluss und damit eine besondere gute Verbindungsfestigkeit zwischen dem stempelseitigen Bauteil und dem matrizenseitigen Bauteil erreicht werden, wobei das mittlere Bauteil fest zwischen den äußeren Bauteilen verklemmt wird.

Gemäß einer bevorzugten Weiterentwicklung der Erfindung kann bei einem Verfahren vorgesehen sein, dass der mitgezogene Bereich des stempelseitigen Bauteils gegen eine Anschlagfläche eines Matrizendoms, der in der Aussparung der Matrize angeordnet ist, gepresst wird, wobei die Anschlagfläche dem Setzstempel zugewandt angeordnet ist. Der Matrizendom erstreckt sich vorzugsweise von dem Boden der Aussparung in Richtung des Setzstempels der Clinchvorrichtung. Die Anschlagfläche des Matrizendoms ist vorteilhafterweise parallel zu den Bauteilen ausgerichtet.

Gemäß einer besonders bevorzugten Weiterentwicklung der Erfindung kann bei einem Verfahren vorgesehen sein, dass der Matrizendom zwischen einer ersten Stellung und einer zweiten Stellung beweglich gelagert ist, wobei der Matrizendom an seinem dem Setzstempel zugewandten Ende die Anschlagfläche aufweist und wobei die Anschlagfläche des Matrizendoms in der ersten Stellung des Matrizendoms aus der Aussparung herausragt und in der zweiten Stellung des Matrizendom sich in der Aussparung befindet. Vorteilhafterweise ist der bewegliche Matrizendom mit einer Kraft in Richtung des Setzstempels der Vorrichtung vorspannbar, so dass sich der Matrizendom aufgrund der Kraft in der ersten Stellung befindet, in der die Anschlagfläche des Matrizendoms aus der Aussparung der Matrize herausragt. Bevorzugt ist der Matrizendom mit einem federelastischen Element, insbesondere einer Feder, vorgespannt.

Dadurch, dass die Anschlagfläche des Matrizendoms beziehungsweise das dem Setzstempel zugewandte Ende des Matrizendoms in der ersten Stellung aus der Aussparung des Amboss herausragt, ist eine einfache Lochfindung der Vorlöcher des mittleren Bauteils und des matrizenseitigen Bauteils gewährleistet. Das heißt, die Vorlöcher des mittleren Bauteils und des matrizenseitigen Bauteils, die fluchtend zueinander ausgerichtet werden, können einfach über die Anschlagfläche des Matrizendoms beziehungsweise das aus der Aussparung des Amboss herausstehende Ende des Matrizendoms gestülpt werden. Hierdurch ist gewährleistet, dass der richtige Clinchpunkt gefunden wird. Insbesondere ist dadurch gewährleistet, dass der Setzstempel der Vorrichtung exakt durch die Vorlöcher des mittleren Bauteils und des matrizenseitigen Bauteils hindurchgeführt werden kann, wobei er einen Bereich des duktilen Materials des stempelseitigen Bauteils durch die Vorlöcher in die Aussparung des Amboss mit hindurchzieht.

Bei einer derartigen Vorrichtung ist ermöglicht, dass der bewegliche Matrizendom bei einer Krafteinleitung durch den Setzstempel der Vorrichtung nach unten bewegt wird bis der Matrizendom die zweite Stellung erreicht. In der zweiten Stellung verharrt der Matrizendom relativ zu dem Amboss und dient dadurch als Anschlag für das durch die Vorlöcher des mittleren und des matrizenseitigen Bauteils hindurchgezogene duktile Material des stempelseitigen Bauteils.

In der zweiten Stellung des beweglichen Matrizendoms ist die Anschlagfläche des Matrizendoms in die Aussparung des Amboss eingeführt. Hierdurch ist gewährleistet, dass das duktile Material hinter die dem Amboss zugewandten Seite des matrizenseitigen Bauteils fließen kann, um so einen Kraft- und Formschluss zu bewirken. Das heißt, dadurch, dass das duktile Material des stempelseitigen Bauteils während des Clinchvorgangs die dem stempelseitigen Bauteil abgewandte Seite des matrizenseitigen Bauteils hinterschneidet, ist eine absolut feste Verbindung zwischen den drei Bauteilen sichergestellt.

Das Fließen des duktilen Materials des stempelseitigen Bauteils hinter das matrizenseitige Bauteil ist dadurch gewährleistet, dass der Matrizendom in der zweiten Stellung unbeweglich zu dem Amboss ist. Durch die Krafteinleitung des Setzstempels wird das duktile Material des stempelseitigen Bauteils gegen den feststehenden Matrizendom beziehungsweise gegen die Anschlagfläche des feststehenden Matrizendoms gepresst, wenn dieser sich in der zweiten Stellung befindet, so dass das duktile Material das stempelseitige Bauteil hinterfließt.

Gemäß einer bevorzugten Weiterentwicklung der Erfindung kann bei einem Verfahren vorgesehen sein, dass zum Ende des Clinchvorgangs ein Teil des durch die Vorlöcher hindurchgezogenen Bereiches des stempelseitigen Bauteils in einen Ringkanal gepresst wird, der zwischen dem dem Setzstempel zugewandten Ende des Matrizendoms und der Innenmantelfläche der Aussparung des Amboss ausgebildet wird. Das duktile Material des stempelseitigen Bauteils wird zum Ende des Clinchvorgangs durch den Setzstempel der Vorrichtung in den Ringkanal hineingezogen beziehungsweise hineingepresst, so dass das duktile Material des stempelseitigen Bauteils das matrizenseitige Bauteil durch Eintritt in den Ringkanal hinterfließt. Dabei weist der Ringkanal einen größeren Durchmesser als das Vorloch des matrizenseitigen Bauteils auf.

Der Setzstempel der Clinchvorrichtung wird vorteilhafterweise konzentrisch in die Aussparung des Amboss einführbar. Bevorzugt ist ein Verfahren, bei dem der Matrizendom konzentrisch zu der Längsachse der Aussparung angeordnet ist, dass der Matrizendom und die Aussparung eine gleiche Querschnittform aufweisen und dass die Querschnittsfläche der Aussparung größer als die Querschnittsfläche des Matrizendoms ist. Hierdurch ist gewährleistet, dass sich ein gleichförmiger Ringkanal zwischen dem dem Setzstempel zugeordneten Ende des Matrizendoms und der Innenmantelfläche der Aussparung bildet, wenn der Matrizendom in die zweite Stellung bewegt wird. Hierdurch ist gewährleistet, dass das duktile Material des stempelseitigen Bauteils zum Ende des Clinchvorgangs das matrizenseitige Bauteil gleichmäßig hinterfließen kann. Insbesondere ist dadurch ein besonders guter Halt der drei Bauteile aneinander sichergestellt. Das duktile Material fließt umlaufend in den Ringkanal ein, so dass ein besonders guter Formschluss zwischen den beiden Bauteilen sichergestellt wird.

Bevorzugt kann bei einem Verfahren vorgesehen sein, dass die Anschlagfläche des Matrizendoms eine geringere Querschnittsfläche als ein Hauptkörper des Matrizendoms aufweist. Insbesondere ist das dem Setzstempel zugewandte Ende des Matrizendoms kegelstumpfförmig ausgebildet. Hierdurch ist eine einfachere Lochfindung der Vorlöcher des mittleren und des matrizenseitigen Bauteils gewährleistet. Dabei weist das Vorloch des matrizenseitigen Bauteils vorteilhafterweise die gleiche Querschnittsfläche auf, wie das breite Ende des kegelstumpfförmig ausgebildeten Endes des Matrizendoms. Hierdurch ist gewährleistet, dass während der Bewegung des Setzstempels in Richtung der Aussparung, der Setzstempel entlang der Längsachse des Matrizendoms bewegt wird, so dass dieser zentriert durch das Vorloch des matrizenseitigen Bauteils hindurchgeführt werden kann.

Gemäß einer weiteren bevorzugten Weiterentwicklung der Erfindung kann bei einem Verfahren vorgesehen sein, dass eine umlaufende Anphasung des Matrizendoms an das matrizenseitige Bauteil angelegt wird. Vorzugsweise weist das dem Setzstempel zugewandte Ende des Matrizendoms eine Anphasung, insbesondere eine umlaufende Anphasung, auf. Die Anphasung des Matrizendoms bildet in der zweiten Stellung des Matrizendoms zusammen mit dem dem Setzstempel zugewandten Ende des Matrizendoms und der Innenmantelfläche der Aussparung den Ringkanal, in den das duktile Material des stempelseitigen Bauteils zum Ende des Clinchvorgangs hineinfließt.

Gemäß einer besonders bevorzugten Weiterentwicklung der Erfindung kann bei einem Verfahren vorgesehen sein, dass zum Verkleben des stempelseitigen Bauteils mit dem mittleren Bauteil Klebstoff zwischen das stempelseitige und das mittlere Bauteil und/oder dass zum Verkleben des mittleren Bauteils mit dem matrizenseitigen Bauteil Klebstoff zwischen das mittlere und das matrizenseitige Bauteil vor der Bewegung des Setzstempels eingebracht wird. Durch den Klebstoff kann die Verbindungsfestigkeit des Fügeverbundes nochmals erhöht werden. Zusätzlich kann mit Klebstoff an der Fügestelle die Isolation der Fügestelle erhöht werden und externe Medien, wie Wasser oder Luft, können sicher ferngehalten werden. Bei Klebstoff ist das Vorloch im mittleren, nicht-duktilen Bauteil etwas größer zu wählen, um dem Klebstoff Freiraum zur Verdrängung zu bieten, wenn die Bauteile aneinandergelegt beziehungsweise gepresst werden. Der Freiraum kann, muss aber nicht, komplett mit Klebstoff ausgefüllt werden. Durch Verwendung von Klebstoff zwischen den Bauteilen kann die Endverbindungsfestigkeit nochmals erhöht werden. Durch den Klebstoff erfolgt zusätzlich eine Isolierung beziehungsweise Abdichtung der Bauteile zueinander. Die Verbindungsfestigkeit der Bauteile aneinander steigt nach dem Aushärten des Klebstoffs.

Das stempelseitige Bauteil und damit der Bauteilverbund können während des Verfahrens, das heißt des Clinchvorgangs, durch einen Niederhalter gegen die Matrize gedrückt werden. Hierdurch ist sichergestellt, dass die Bauteile fest aneinandergefügt werden.

Das Material des stempelseitigen Bauteils ist vorzugsweise Stahl oder Aluminium und das Material des mittleren Bauteils und des matrizenseitigen Bauteils ist vorzugsweise WU-Stahl oder ein Faserverbundwerkstoff, insbesondere ein Faserverbundkunststoff, wie kohlstofffaserverstärkter oder glasfaserverstärkter Kunststoff.

Durch ein derartiges Verfahren zum Clinchen eines duktilen Bauteils mit zwei nicht-duktilen Bauteilen kann auf eine einfache und kostengünstige Art und Weise ein fester Bauteilverbund dieser drei Bauteile geschaffen werden und eine Beschädigung beziehungsweise eine Zerstörung des Fügeverbundes, insbesondere der nicht-duktilen Bauteile, vermieden werden. Insbesondere stellt ein derartiges Verfahren ein kostengünstiges Clinchverfahren eines duktilen Bauteils und zweier nicht-duktilen Bauteile dar, da keine Fügehilfselemente zur Befestigung der drei Bauteile aneinander erforderlich sind. Zur Durchführung des Verfahrens sind nur geringe Energiekosten erforderlich. Insbesondere ist nur elektrische Energie zum Antrieb einer elektrischen Vorrichtung, insbesondere des Setzstempels der Vorrichtung, erforderlich. Das Clinchverfahren erfordert kein Kühlwasser zum Kühlen während des Clinchvorgangs. Das Verfahren gewährleistet, dass keine beziehungsweise allenfalls eine geringe Verstemmung im mittleren und im matrizenseitigen Bauteil auftritt, so dass Spannungen und Risse im mittleren und im matrizenseitigen Bauteil sicher vermeiden werden. Durch das Verfahren ist eine höhere Verbindungsfestigkeit der verclinchten Bauteile gegeben, als dies bei einem Standard-Clinchpunkt bei rein duktilen Bauteilen ermöglicht wäre. Das Verfahren gewährleistet, dass ein ausreichender Hinterschnitt des matrizenseitigen Bauteils durch das duktile Material des stempelseitigen Bauteils erzeugt werden kann, so dass eine hohe Zugfestigkeit des Fügeverbundes gewährleistet ist.

Das erfindungsgemäße Verfahren wird nachfolgend anhand von Zeichnungen näher erläutert. Es zeigen jeweils schamtisch:
- Figur 1: in einer Explosionsdarstellung ein stempelseitiges duktiles Bauteil sowie ein mittleres nicht-duktiles Bauteil und ein matrizenseitiges nichtduktiles Bauteil, welche durch eine Vorrichtung zum Clinchen miteinander verclincht sind,
- Figur 2: in einer Schnittdarstellung ein stempelseitiges duktiles Bauteil sowie ein mittleres nicht-duktiles Bauteil und ein matrizenseitiges nicht-duktiles Bauteil, welche durch eine Vorrichtung zum Clinchen miteinander verclincht worden sind,
- Figur 3: in einer Schnittdarstellung eine Matrize einer Vorrichtung zum Clinchen, wobei der Matrizendom der Vorrichtung sich in der ersten Stellung befindet,
- Figur 4: in einer Schnittdarstellung die Matrize gemäß Fig. 3, wobei der Matrizendom der Vorrichtung sich in der zweiten Stellung befindet, und
- Figur 5: in einer Schnittdarstellung die drei Bauteile gemäß Fig. 1 zum Ende des Clinchvorgangs.

Elemente mit gleicher Funktion und Wirkungsweise sind in den Fig. 1 bis 5 jeweils mit denselben Bezugszeichen versehen.

In Fig. 1 sind in einer Explosionsdarstellung ein stempelseitiges Bauteil 20, welches aus einem duktilen Material, beispielsweise aus Stahl oder Aluminium, ausgebildet ist, sowie ein mittleres Bauteil 30 und ein matrizenseitiges Bauteil 40, welche jeweils aus einem nicht-duktilen Material, beispielsweise aus WU-Stahl, wie beispielsweise HC1000W, oder einem Faserverbundwerkstoff, wie Faserverbundkunststoff, insbesondere kohlstofffaserverstärktem oder glasfaser-verstärktem Kunststoff, ausgebildet sind, dargestellt. Ferner ist eine Vorrichtung 1 zum Clinchen der drei Bauteile 20, 30, 40 dargestellt. Die Vorrichtung 1 zum Clinchen weist eine Matrize 2 auf, die einen Amboss 3 zum Anlegen des matrizenseitigen Bauteils 40 sowie eine Aussparung 4 zum Aufnehmen eines Setzstempels 15 der Vorrichtung 1 zum Clinchen aufweist. Der Amboss 2, die Aussparung 4 sowie der Setzstempel 15 sind vorzugsweise kreiszylinderförmig ausgebildet, wobei der Setzstempel 15 koaxial zur Längsachse 7 der Aussparung 4 bewegt werden kann. Die Vorrichtung 1 zum Clinchen weist ferner einen oder zwei Niederhalter 16 auf, die während des Clinchvorgangs das stempelseitige Bauteil 20 gegen die anderen Bauteile 30, 40 drückt. Damit zum Abschluss des Clinchvorgangs eine besonders hohe Verbindungsfestigkeit zwischen den drei Bauteilen 20, 30, 40 erreicht werden kann, wird vor Beginn des Clinchvorgangs zwischen dem stempelseitigen Bauteil 20 und dem mittleren Bauteile 30 sowie zwischen dem mittleren Bauteil 30 und dem matrizenseitigen Bauteil 40 jeweils Klebstoff 17 aufgebracht. Ein Bereich 22 des stempelseitigen Bauteils 20 wird während des Clinchvorgangs von dem Setzstempel 15 mitgezogen und durch die Vorlöcher 31, 41 des mittleren Bauteils 30 und des matrizenseitigen Bauteils 40 bis in die Aussparung 4 des Amboss 3 der Matrize 2 hindurchgeführt. Der mitgezogene Bereich 22 wird zum Abschluss des Clinchvorgangs von dem Setzstempel 15 gegen die Anschlagfläche 6 der Matrize 2 gedrückt, so dass ein Teil 23 des Bereichs 22 des duktilen Materials des stempelseitigen Bauteils 20 nach außen fließt und die der Matrize 2 zugewandte Seite des matrizenseitigen Bauteils 40 hinterschneidet. Hierdurch sind die drei Bauteile 20, 30, 40 nach Abschluss des Clinchvorgangs kraft- und formschlüssig miteinander verclincht, wobei das mittlere Bauteil 30 zwischen den beiden äußeren Bauteilen 20, 40 verklemmt ist.

In Fig. 2 sind schematisch in einer Schnittdarstellung ein stempelseitiges duktiles Bauteil 20 und sowie ein mittleres nicht-duktiles Bauteil 30 und ein matrizenseitiges nicht-duktiles Bauteil 40, die durch das erfindungsgemäße Verfahren miteinander verclincht worden sind, dargestellt. Das stempelseitige Bauteil 20, welches aus einem duktilen Material, insbesondere aus Stahl oder Aluminium, ausgebildet ist, liegt fest verbunden an dem mittleren Bauteil 30, welches aus einem nicht-duktilen Material, insbesondere aus hochfestem Stahl, wie beispielsweise HC1000W, oder einem Faserverbundwerkstoff, wie Faserverbundkunststoff, insbesondere kohlstofffaserverstärktem oder glasfaserverstärktem Kunststoff, ausgebildet ist, an. Das mittlere Bauteil 30 liegt wiederum an dem matrizenseitigen Bauteil 30, welches ebenfalls aus einem nicht-duktilen Material, insbesondere aus WU-Stahl, wie beispielsweise HC1000W, oder einem Faserverbundwerkstoff, wie Faserverbundkunststoff, insbesondere kohlstofffaserverstärktem oder glasfaserverstärktem Kunststoff, ausgebildet ist, an. Durch die nicht dargestellte Clinchvorrichtung 1 sind die drei Bauteile 20, 30, 40 miteinander verclincht worden. Dabei ist ein Fügeverbund beziehungsweise Bauteilverbund entstanden. Die drei Bauteile 20, 30, 40 sind kraft- und formschlüssig miteinander verbunden. Ein Bereich 22 des stempelseitigen Bauteils 20 ist durch die fluchtend zueinander angeordneten Vorlöcher 31, 41 des mittleren 30 und des matrizenseitigen Bauteils 40 hindurchgezogen worden und hintergreift die dem stempelseitigen Bauteil 20 abgewandte Seite des matrizenseitigen Bauteils 40. Hierdurch sind das mittlere Bauteil 30 und das matrizenseitige Bauteil 40 an dem stempelseitigen Bauteil 20 verklemmt. Ist zwischen den Bauteilen 20, 30, 40 zusätzlich Klebstoff 17 angeordnet, ist die Verbindungsfestigkeit zwischen den Bauteilen 20, 30, 40 nochmals erhöht.

Fig. 3 zeigt in einer Schnittdarstellung eine Matrize 2 einer Vorrichtung 1 zum Clinchen, die bei dem erfindungsgemäßen Verfahren eingesetzt werden kann. Die Vorrichtung 1 zum Clinchen weist einen beweglich geführten Matrizendom 5 auf, der sich in der ersten Stellung A befindet. Fig. 4 zeigt in einer Schnittdarstellung die Matrize 2 gemäß Fig. 3, wobei der Matrizendom 5 der Vorrichtung 1 sich in der zweiten Stellung B befindet. Matrizendom 5 ist in der Aussparung 4 des Amboss 3 beweglich gelagert. Dadurch, dass der Matrizendom 5 beziehungsweise ein dem Setzstempel 15 zugewandtes Ende 9 des Matrizendoms 5 in der ersten Stellung A aus der Aussparung 4 herausragt, können die Vorlöcher 31, 41 der nicht-duktilen Bauteile 30, 40 leicht auf den Matrizendom 5 gestülpt werden. Eine derartige Vorrichtung 1 zum Clinchen erleichtert dadurch die Lochfindung der Bauteile 30, 40 und stellt dadurch sicher, dass der Setzstempel 15 der Clinchvorrichtung 1 sicher durch die Vorlöcher 31, 41 der nicht-duktilen Bauteile 30, 40 geführt werden kann. Eine Beschädigung der nicht-duktilen Bauteile 30, 40 aufgrund einer an einer falschen Stelle angelegten Clinchvorrichtung 1 kann dadurch ausgeschlossen werden.

Eine mögliche Vorrichtung 1 zum Clinchen, die zur Durchführung des erfindungsgemäßen Verfahrens eingesetzt wird, weist eine Matrize 2 und einen Setzstempel 15, der in den Fig. 3 und 4 nicht dargestellt ist, auf. Die Matrize 2 weist einen Amboss 3 mit einer Aussparung 4 auf, in die der nicht dargestellte Setzstempel 15 eingeführt werden kann. Ferner weist die Matrize 2 einen in der Aussparung 4 zwischen einer ersten Stellung A, siehe Fig. 3, und einer zweiten Stellung B, siehe Fig. 4, beweglichen Matrizendom 5 auf. Der Matrizendom 5 weist an seinem dem nicht dargestellten Setzstempel 15 zugewandten Ende 9 eine Anschlagfläche 6 auf, die in der ersten Stellung A des Matrizendoms 5 aus der Aussparung 4 herausragt und in der zweiten Stellung B des Matrizendoms 5 sich in der Aussparung 4 befindet. In der zweiten Stellung B des Matrizendoms 5 ist dieser unbeweglich zu dem Amboss 3 angeordnet. Das heißt, in der zweiten Stellung B des Matrizendoms 5 dient die Anschlagfläche 6 des Matrizendoms 5 als Amboss für den nicht dargestellten Setzstempel 15 der Vorrichtung 1 zum Clinchen.

Der Matrizendom 5 ist konzentrisch zu der Längsachse 7 der Aussparung 4 beweglich angeordnet. Der Matrizendom 5 und die Aussparung 4 weisen eine gleiche Querschnittsform auf, wobei die Querschnittsfläche der Aussparung 4 etwas größer als die Querschnittsfläche des Matrizendoms ist, so dass der Matrizendom 5 in der Aussparung 4 linear geführt werden kann. Vorteilhafterweise ist ein Vorspannelement, insbesondere ein federelastisches Element, derart vorgesehen, dass eine Kraft auf den Matrizendom 5 ausgeübt wird, die den Matrizendom 5 in Richtung der ersten Stellung A drückt.

Vorteilhafterweise sind die Aussparung 4, der nicht dargestellte Setzstempel 15 und der Matrizendom 5 kreiszylinderförmig ausgebildet.

Das dem Setzstempel 15 zugewandte Ende 9 des Matrizendoms 5 ist kegelstumpfförmig ausgebildet. Das kegelstumpfförmig ausgebildete Ende 9 des Matrizendoms 5 grenzt an den Grundkörper 8 des Matrizendoms 5 an. Durch die kegelstumpfförmige Ausbildung des Endes 9 des Matrizendoms 5 weist die Anschlagfläche 6 des Matrizendoms 5 eine geringere Querschnittsfläche als der Hauptkörper 8 des Matrizendoms 5 auf. Im Übergang zwischen dem Grundkörper 8 und dem kegelstumpfförmig ausgebildeten Ende 9 ist zusätzlich eine Anphasung 10 vorgesehen. Das heißt, die dem Grundkörper 8 zugewandte Seite des kegelstumpfförmig ausgebildeten Endes 9 des Matrizendoms 5 weist einen geringeren Durchmesser als der Grundkörper 8 auf. Durch die Anphasung 10 ist zumindest in der zweiten Stellung B des Matrizendoms 5 ein Ringkanal 11 zwischen dem kegelstumpfförmig ausgebildeten Ende 9 des Matrizendoms 5 und der Innenmantelfläche der Aussparung 4 ausgebildet. Je nach Größe des Lochs 41 des matrizenseitigen Bauteils 40 kann vorgesehen sein, dass die Anphasung 10 in der ersten Stellung A des Matrizendoms 5 in einer Ebene mit der Anlagefläche des Amboss 3 liegt, an dem das matrizenseitige Bauteil 40 angelegt wird.

Fig. 5 zeigt schematisch in einer Schnittdarstellung eine Vorrichtung 1 zum Clinchen eines duktilen Bauteils 20 mit zwei nicht-duktilen Bauteilen 30, 40 zum Ende eines Clinchvorgangs. Bei der Durchführung des Clinchverfahrens zieht der Setzstempel 15 der Vorrichtung 1 bei seiner Einführung in die Vorlöcher 31, 41 des mittleren Bauteils 30 und des matrizenseitigen Bauteils 40 einen Bereich 22 des stempelseitigen Bauteils 20 durch die Vorlöcher 31, 41, ohne dass das duktile Material des stempelseitigen Bauteils 20 reißt. Sobald der Matrizendom 5 die zweite Stellung B erreicht, wie in Fig. 5 dargestellt, drückt der Setzstempel 15 das Material des mitgezogenen Bereichs 22 gegen die Anschlagfläche 6 des Matrizendoms 5, so dass ein Teil 23 des mitgezogenen Bereichs 22 des Materials des stempelseitigen Bauteils 20 die Rückseite des matrizenseitigen Bauteils 40, also die dem stempelseitigen Bauteil 20 abgewandte Seite des matrizenseitigen Bauteils 40, hinterschneidet und so eine kraft- und formschlüssige Verbindung zwischen den drei Bauteilen 20, 30, 40 herstellt.

Dadurch, dass das dem Setzstempel 15 zugewandte, insbesondere kegelstumpfförmige, Ende 9 des Matrizendoms 5 in der ersten Stellung A aus der Aussparung 4 der Matrize 2 herausragt, ist sichergestellt, dass zu Beginn des Clinchverfahrens die Clinchvorrichtung 1 an der richtigen Stelle angesetzt wird. Das dem Setzstempel 15 zugewandte Ende 9 des Matrizendoms 5 wird in die Vorlöcher 31, 41 des mittleren 30 und des matrizenseitigen Bauteils 40 eingeführt, so dass der Setzstempel 15 der Clinchvorrichtung 1 automatisch richtig zu den Vorlöchern 31, 41 angeordnet ist. Insbesondere durch die kegelstumpfförmige Ausbildung des Endes 9 des Matrizendoms 5 ist gewährleistet, dass der Setzstempel 15 koaxial beziehungsweise annähernd koaxial zu der Längsachse der Vorlöcher 31, 41 durch diese hindurchgeführt wird während der Durchführung des Clinchverfahrens. Hierdurch kann eine Beschädigung der nicht-duktilen Bauteile 30, 40 einfach verhindert werden.

Ist der Matrizendom 5 durch den Setzstempel 15 in die zweite Stellung B gedrückt worden, bildet sich ein Ringkanal 11 zwischen dem kegelstumpfförmigen Ende 9 des Matrizendoms 5, der Anphasung 10 und der Innenmantelfläche der Aussparung 4. Der Setzstempel 15 presst den mitgezogenen Bereich 22 des duktilen Materials gegen die Anschlagfläche 6 des Matrizendoms 5, so dass ein Teil 23 des Bereiches 22 in den Ringkanal 11 hineinfließt, um so eine feste Verbindung des mittleren Bauteils 30 und des matrizenseitigen Bauteils 40 an dem stempelseitigen duktilen Bauteil 20 sicherzustellen. Die Aussparung 4 beziehungsweise der Ringkanal 11 weisen einen größeren Durchmesser auf als das Vorloch 41 des matrizenseitigen Bauteils 40. Hierdurch hintergreift beziehungsweise hinterschneidet das durch den Setzstempel 15 in die Aussparung 4 hineingezogene Material des stempelseitigen Bauteils 20 das matrizenseitige Bauteil 40 und stellt dadurch eine feste kraft- und formschlüssige Verbindung zwischen den drei Bauteilen 20, 30, 40 her.

### Bezugszeichenliste

- 1: Vorrichtung zum Clinchen
- 2: Matrize
- 3: Amboss
- 4: Aussparung
- 5: (beweglicher) Matrizendom
- 6: Anschlagfläche
- 7: Längsachse der Aussparung
- 8: Hauptkörper
- 9: das dem Setzstempel zugewandte Ende des Matrizendoms
- 10: Anphasung
- 11: Ringkanal

- 15: Setzstempel
- 16: Niederhalter
- 17: Klebstoff
- 19: Bewegrichtung des Setzstempels

- 20: stempelseitiges duktiles Bauteil
- 22: Bereich des stempelseitigen Bauteils
- 23: Teil des Bereich des stempelseitigen Bauteils

- 30: mittleres nicht-duktiles Bauteil
- 31: Vorloch im mittleren Bauteil

- 40: matrizenseitiges nicht-duktiles Bauteil
- 41: Vorloch im matrizenseitigen Bauteil

- A: erste Stellung des beweglichen Matrizendoms
- B: zweite Stellung des beweglichen Matrizendoms

## Patentansprüche

1. Verfahren zum Clinchen von drei Bauteilen (20, 30, 40) mittels einer Clinchvorrichtung (1), aufweisend einen Setzstempel (15) und eine Matrize (2), die einen Amboss (3) mit einer Aussparung (4), in die der Setzstempel (15) eingeführt werden kann, aufweist, wobei das stempelseitige Bauteil (20) ein duktiles Material und das mittlere (30) sowie das matrizenseitige Bauteil (40) ein nicht-duktiles Material aufweisen, wobei das mittlere Bauteil (30) und das matrizenseitige Bauteil (40) jeweils ein Vorloch (31, 41) aufweisen, wobei das Vorloch (31) des mittleren Bauteils (30) mindestens so groß wie das Vorloch (41) des matrizenseitigen Bauteils (40) ist, **dadurch gekennzeichnet, dass** die Aussparung (4) der Matrize (2) größer als das Vorloch (41) des matrizenseitigen Bauteils (40) ist, wobei das Verfahren durch folgende Verfahrensschritte gekennzeichnet ist:
- das mittlere Bauteil (30) und das untere matrizenseitige Bauteil (40) werden derart aneinandergelegt, dass die Vorlöcher (31, 41) der Bauteile (30, 40) fluchtend zueinander angeordnet sind,
- der Setzstempel (15) der Vorrichtung (1) wird in Richtung (19) der Aussparung (4) des Amboss (3) bewegt und zieht einen Bereich (22) des stempelseitigen Bauteils (20) durch die Vorlöcher (31, 41) des mittleren Bauteils (30) und des matrizenseitigen Bauteils (40) in die Aussparung (4) bis der mitgezogene Bereich (22) durch den Setzstempel (15) an eine Anschlagfläche (6) in der Aussparung (4) der Matrize (2) gepresst wird und die der Matrize (2) zugewandte Seite des matrizenseitigen Bauteils (40) vom einem Teil (23) des mitgezogenen Bereichs (22) des stempelseitigen Bauteils (20) aufgrund des Anpressens an die eine Anschlagfläche (4) hinterschnitten wird.

2. Verfahren (1) nach Anspruch 1, **dadurch gekennzeichnet, dass** die Aussparung (4) des Amboss (3) und die Vorlöcher (31, 41) kreiszylinderförmig ausgebildet sind und dass der Durchmesser des Vorlochs (31) des mittleren Bauteils (30) mindestens einen Millimeter größer als der Durchmesser der Aussparung (4) ist.

3. Verfahren (1) nach wenigstens einem der vorangegangenen Ansprüche, **dadurch gekennzeichnet, dass** der mitgezogene Bereich (22) des stempelseitigen Bauteils (20) gegen eine Anschlagfläche (6) eines Matrizendoms (5), der in der Aussparung (4) der Matrize (2) angeordnet ist, gepresst wird, wobei die Anschlagfläche dem Setzstempel (15) zugewandt angeordnet ist.

4. Verfahren (1) nach Anspruch 3, **dadurch gekennzeichnet, dass** der Matrizendom (5) zwischen einer ersten Stellung (A) und einer zweiten Stellung (B) beweglich gelagert ist, wobei der Matrizendom (5) an seinem dem Setzstempel (15) zugewandten Ende die Anschlagfläche (6) aufweist und wobei die Anschlagfläche (6) des Matrizendoms (5) in der ersten Stellung (A) des Matrizendoms (5) aus der Aussparung (4) herausragt und in der zweiten Stellung (B) des Matrizendom (5) sich in der Aussparung (4) befindet.

5. Verfahren (1) nach wenigstens einem der vorangegangenen Ansprüche 3 oder 4, **dadurch gekennzeichnet, dass** der Matrizendom (5) konzentrisch zu der Längsachse (7) der Aussparung (4) angeordnet ist, dass der Matrizendom (5) und die Aussparung (4) eine gleiche Querschnittform aufweisen und dass die Querschnittsfläche der Aussparung (4) größer als die Querschnittsfläche des Matrizendoms (5) ist.

6. Verfahren (1) nach wenigstens einem der vorangegangenen Ansprüche 3 bis 5, **dadurch gekennzeichnet, dass** die Anschlagfläche (6) des Matrizendoms (5) eine geringere Querschnittsfläche als ein Hauptkörper (8) des Matrizendoms (5) aufweist.

7. Verfahren (1) nach wenigstens einem der vorangegangenen Ansprüche, **dadurch gekennzeichnet, dass** zum Verkleben des stempelseitigen Bauteils (20) mit dem mittleren Bauteil (30) Klebstoff zwischen das stempelseitige und das mittlere Bauteil (20, 30) und/oder dass zum Verkleben des mittleren Bauteils (30) mit dem matrizenseitigen Bauteil (40) Klebstoff zwischen das mittlere und das matrizenseitige Bauteil (30, 40) vor der Bewegung des Setzstempels (15) eingebracht wird.

8. Verfahren (1) nach wenigstens einem der vorangegangenen Ansprüche, **dadurch gekennzeichnet, dass** das Material des stempelseitigen Bauteils (20) Stahl oder Aluminium ist und dass das Material des mittleren Bauteils (30) und des matrizenseitigen Bauteils (40) hochfester Stahl oder ein Faserverbundwerkstoff, insbesondere ein Faserverbundkunststoff, ist.

## Claims

1. A method for clinching three components (20, 30, 40) by means of a clinching device (1), having a wedge hammer (15) and a die (2) which has an anvil (3) with a recess (4), into which the wedge hammer (15) can be introduced, wherein the component (20) on the hammer side comprises a ductile material and the middle component (30) and the component (40) on the die side comprise a non-ductile material, wherein the middle component (30) and the die-side component (40) each have a prepunched hole (31, 41), the prepunched hole (31) in the middle component (30) being at least as large as the prepunched hole (41) in the die-side component (40), **characterised in that** the recess (4) in the die (2) is larger than the prepunched hole (41) in the die-side component (40), wherein the method being **characterised by** the following steps:
- the middle component (30) and the lower die-side component (40) are placed against one another such that the prepunched holes (31, 41) in the components (30, 40) are arranged in alignment with one another,
- the wedge hammer (15) of the device (1) is moved in the direction (19) of the recess (4) in the anvil (3) and draws a region (22) of the hammer-side component (20) through the prepunched holes (31, 41) in the middle component (30) and in the die-side component (40) into the recess (4) until the drawn region (22) is pressed by the wedge hammer (15) against a stop surface (6) in the recess (4) in the die (2) and the side, facing the die (2), of the die-side component (40) is undercut by a part (23) of the drawn region (22) of the hammer-side component (20) due to the pressing against the one stop surface (4).

2. A method (1) according to claim 1, **characterised in that** the recess (4) in the anvil (3) and the prepunched holes (31, 41) are in the shape of a circular cylinder and **in that** the diameter of the prepunched hole (31) in the middle component (30) is at least one millimetre greater than the diameter of the recess (4).

3. A method (1) according to at least one of the preceding claims, **characterised in that** the drawn region (22) of the hammer-side component (20) is pressed against a stop surface (6) of a die dome (5) which is arranged in the recess (4) in the die (2), the stop surface being arranged to face the wedge hammer (15).

4. A method (1) according to claim 3, **characterised in that** the die dome (5) is movably mounted between a first position (A) and a second position (B), wherein the die dome (5) has the stop surface (6) at its end facing the wedge hammer (15) and wherein in the first position (A) of the die dome (5), the stop surface (6) of the die dome (5) projects out of the recess (4) and in the second position (B) of the die dome (5), it is located in the recess (4).

5. A method (1) according to at least one of the preceding claims 3 or 4, **characterised in that** the die dome (5) is arranged concentrically to the longitudinal axis (7) of the recess (4), **in that** the die dome (5) and the recess (4) have an identical cross-sectional shape and **in that** the cross-sectional area of the recess (4) is greater than the cross-sectional area of the die dome (5).

6. A method (1) according to at least one of the preceding claims 3 to 5, **characterised in that** the stop surface (6) of the die dome (5) has a smaller cross-sectional area than a main body (8) of the die dome (5).

7. A method (1) according to at least one of the preceding claims, **characterised in that** in order to adhesively bond the hammer-side component (20) to the middle component (30), adhesive is introduced between the hammer-side component and the middle component (20, 30) and/or **in that** in order to adhesively bond the middle component (30) to the die-side component (40), adhesive is introduced between the middle component and the die-side component (30, 40) before the wedge hammer (15) moves.

8. A method (1) according to at least one of the preceding claims, **characterised in that** the material of the hammer-side component (20) is steel or aluminium and **in that** the material of the middle component (30) and of the die-side component (40) is high strength steel or a fibre composite material, especially a fibre composite plastics material.

## Revendications

1. Procédé de rivetage de trois pièces (20, 30, 40) au moyen d'un dispositif de rivetage (1) comprenant un bouterolle (15) et une matrice (2) qui comprend une enclume (3) équipée d'un évidement (4) dans lequel peut être introduit le bouterolle (15), la pièce (20) située côté poinçon étant réalisée dans un matériau ductile tandis que la pièce médiane (30) et la pièce (40) située côté matrice sont réalisées en un matériau non ductile, la pièce médiane (30) et la pièce (40) située côté matrice ayant chacune un pré-perçage (31, 41), le pré-perçage (31) de la pièce médiane (30) étant au moins de la même dimension que le pré-perçage (41) de la pièce (40) située côté matrice,
**caractérisé en ce que**
l'évidement (4) de la matrice (2) est plus grand que le pré-perçage (41) de la pièce (40) située côté matrice, ce procédé comprenant les étapes suivantes :
- la pièce médiane (30) et la pièce (40) située côté matrice sont positionnées l'une sur l'autre de sorte que les pré-perçages (31, 41) de ces pièces (30, 40) soient alignés,
- le bouterolle (15) du dispositif (1) est déplacé en direction (19) de l'évidement (4) de l'enclume (3) et pousse une zone (22) de la pièce (20) située côté poinçon au travers des pré-perçages (31, 41) de la pièce médiane (30) et de la pièce (40) située côté matrice dans l'évidement (4) jusqu'à ce que la zone (22) entraînée soit emboutie par le bouterolle (15) contre une surface formant butée (6) dans l'évidement (4) de la matrice (2), et la face tournée vers la matrice (2) de la pièce (40) située côté matrice est positionnée en contre-dépouille par une partie (23) de la zone entraînée (22) de la pièce (20) située côté poinçon en raison de l'emboutissage contre la surface (4) formant butée.

2. Procédé (1) conforme à la revendication 1,
**caractérisé en ce que**
l'évidement (4) de l'enclume (3) et les pré-perçages (31, 41) ont la forme de cylindres circulaires et le diamètre du pré-perçage (31) de la pièce médiane (30) est supérieur d'au moins un millimètre au diamètre de l'évidement (4).

3. Procédé (1) conforme à au moins l'une des revendications précédentes,
**caractérisé en ce que**
la zone entraînée (22) de la pièce (20) située côté poinçon est emboutie contre une surface formant butée (6) d'un mandrin (5) de la matrice qui est situé dans l'évidement (4) de la matrice (2), la surface formant butée étant tournée vers le bouterolle (15).

4. Procédé (1) conforme à la revendication 3,
**caractérisé en ce que**
le mandrin (5) de la matrice est mobile entre une première position (A) et une seconde position (B), et comporte la surface formant butée (6) à son extrémité tournée vers le bouterolle (15), la surface formant butée (6) du mandrin (5) de la matrice dépassant de l'évidement (4) lorsque ce mandrin (5) est dans sa première position (A), et étant située dans l'évidement (4) lorsque ce mandrin (5) est dans sa seconde position (B).

5. Procédé (1) conforme à au moins l'une des revendications précédentes 3 ou 4,
**caractérisé en ce que**
le mandrin (5) de la matrice est concentrique à l'axe longitudinal (7) de l'évidement (4), le mandrin (5) de la matrice et l'évidement (4) ont des sections de même forme et la surface de la section de l'évidement (4) est plus grande que la surface de la section du mandrin (5) de la matrice.

6. Procédé (1) conforme à au moins l'une des revendications précédentes 3 à 5,
**caractérisé en ce que**
la surface formant butée (6) du mandrin (5) de la matrice a une surface de section inférieure à celle du corps principal (8) du mandrin (5) de la matrice.

7. Procédé (1) conforme à au moins l'une des revendications précédentes,
**caractérisé en ce que**
pour permettre de coller la pièce (20) située côté poinçon avec la pièce médiane (30) on applique une colle entre la pièce située côté poinçon et la pièce médiane (20, 30), et/ou pour permettre de coller la pièce médiane (30) avec la pièce (40) située côté matrice on applique une colle entre la pièce médiane et la pièce située côté matrice (30, 40) avant le déplacement du bouterolle (15).

8. Procédé (1) conforme à au moins l'une des revendications précédentes,
**caractérisé en ce que**
le matériau constitutif de la pièce (20) située côté poinçon est de l'acier ou de l'aluminium, et le matériau constitutif de la pièce médiane (30) et de la pièce (40) située côté matrice est un acier de haute résistance ou un matériau composite renfermant des fibres, en particulier une matière plastique synthétique renfermant des fibres.
